# EUROPÄISCHE PATENTANMELDUNG

(11) **EP 3 321 582 A1**
(43) Veröffentlichungstag der Anmeldung: **16.05.2018**
(21) Anmeldenummer: 16002417.0
(22) Anmeldetag: 14.11.2016
(51) Int. Cl.: F23N 3/08, F23N 3/06

(54) **VORRICHTUNG ZUR REGELUNG EINES SCHORNSTEINDRUCKES FÜR EINE FEUERSTELLE UND VERFAHREN ZUR SCHORNSTEINDRUCKKONSTANTREGELUNG**

(71) Anmelder: Ziegler, Hubert, 86633 Neuburg/Donau (DE)
(72) Erfinder: Ziegler, Hubert, 86633 Neuburg/Donau (DE)

(57) **Zusammenfassung**

Die Erfindung betrifft eine Vorrichtung zur Regelung eines Schornsteindruckes für eine Feuerstelle (10), mit einem Druckkonstantregler (22), einem Drucksensor (24), der mit mindestens zwei Messstellen (26, 28) verbunden ist und eine Differenzdruckmessung durchführt, wobei eine erste Messstelle (26) vor einem Feuerraum (12) und eine zweite Messstelle (28) nach dem Feuerraum (12) angeordnet ist und wobei der Druckkonstantregler (22) mit einer Drosselvorrichtung (19) verbunden ist und in Abhängigkeit des gemessenen Differenzdruckes die Drosselvorrichtung (19) ansteuerbar ist. Ferner betrifft die Erfindung eine Feuerstelle mit einer Vorrichtung zur Regelung eines Schornsteindruckes und ein Verfahren zur Schornsteindruckkonstantregelung.

## Beschreibung

Die Erfindung betrifft eine Vorrichtung zur Regelung des Schornsteindruckes für eine Feuerstelle, eine Feuerstelle mit einer solchen Vorrichtung und ein Verfahren zur Schornsteindruckkonstantregelung mit einer solchen Vorrichtung.

Insbesondere ist als Feuerstelle hierbei jegliche Art Feuerstelle zu verstehen, wie beispielsweise ein Gas- oder Ölkessel, ein offener Kamin, ein Kachelofen, ein Holzofen, ein Ölofen oder dergleichen.

Üblicherweise geben Feuerstellen die Wärme nicht gleichmäßig über einen längeren Zeitraum ab. Vielmehr erhöht sich die Wärmeabgabe nach einer Anbrennphase während einer begrenzten Zeitspanne. Daran schließt sich eine Ausbrennphase an, während der die Wärmeabgabe allmählich absinkt. Um den Wirkungsgrad von Feuerstellen zu verbessern, ist bereits bekannt, die in den Feuerraum führende Zuluft zu regeln und damit eine optimierte Verbrennung zu erreichen.

Aufgabe der Erfindung ist es ausgehend von dem bekannten Stand der Technik, den Wirkungsgrad einer Feuerstelle weiterhin zu verbessern und ferner das Emissionsverhalten zu verbessern.

Diese Aufgabe wird durch eine Vorrichtung zur Regelung des Schornsteindruckes mit den Merkmalen des Anspruchs 1 gelöst. Demnach weist die Vorrichtung zur Regelung des Schornsteindruckes einen Druckkonstantregler und einen Drucksensor auf, wobei der Drucksensor insbesondere ein Differenzdrucksensor ist, der mit mindestens zwei Messstellen verbunden ist und eine Differenzdruckmessung durchführt. Dabei ist eine erste Messstelle vor dem Feuerraum und eine zweite Messstelle nach dem Feuerraum angeordnet. Der Druckkonstantregler ist mit einer Drosselvorrichtung verbunden, wobei in Abhängigkeit des gemessenen Differenzdruckes die Drosselvorrichtung ansteuerbar ist. Der Strömungsdurchlass insbesondere einer zu einem Schornstein führenden Abgasleitung wird durch die Drosselvorrichtung in Abhängigkeit des gemessenen Differenzdruckes eingestellt. Insbesondere wird die Differenzdruckmessung kontinuierlich oder phasenweise durchgeführt. Weicht der gemessene Differenzdruck vom Soll-Differenzdruck (der bei etwa 12 Pascal liegt) ab, wird die Drosselvorrichtung angesteuert und der Strömungsdurchlass verändert. So werden Schwankungen im Schornsteinzug reguliert. Der Schornsteinzug ist unter anderem von baulichen Bedingungen und Witterungsbedingungen abhängig und kann insbesondere bei heftigen Winden starken Variationen unterliegen. Die Erfindung führt zu einer verbesserten Wirtschaftlichkeit, zu einer größeren Betriebssicherheit und Funktionssicherheit der betriebenen Feuerstelle. Außerdem werden Strömungsgeräusche weitgehend reduziert.

Insbesondere ist als Feuerstelle hierbei jegliche Art Feuerstelle zu verstehen, wie beispielsweise ein Gas- oder Ölkessel, ein offener Kamin, ein Kachelofen, ein Holzofen, ein Ölofen oder dergleichen.

Die Drosselvorrichtung kann dabei in einer Abgasleitung angeordnet sein, wobei die Abgasleitung einerseits an den Feuerraum angeschlossen ist und andererseits an einen Schornstein angeschlossen ist. Die Abgasleitung wird auch als Verbindungsstück bezeichnet.

Bevorzugt ist die Drosselvorrichtung als Klappe ausgebildet, die von einem Antrieb gesteuert den Strömungsdurchlass einer Abgasleitung ganz oder teilweise verschließt.

Auch kann eine weitere Drosselvorrichtung zum Freigeben, Drosseln oder Schließen einer Zuluftleitung vorgesehen sein.

Genauso gut kann eine Lüftungsüberwachung an den Druckkonstantregler angeschlossen sein.

Ferner betrifft die Erfindung eine Feuerstelle mit einer Vorrichtung zur Regelung eines Schornsteindruckes der obengenannten Art. Hinsichtlich der Vorteile wird auf die obigen Erläuterungen verwiesen.

Darüber hinaus betrifft die Erfindung ein Verfahren zur Schornsteindruckkonstantregelung mit einer Vorrichtung der obengenannten Art, wobei mit dem Drucksensor eine Differenzdruckmessung durchgeführt wird und in Abhängigkeit der gemessenen Druckdifferenz die Drosselvorrichtung angesteuert wird.

Weitere Merkmale und Vorteile der Erfindung ergeben sich aus der nachfolgenden Beschreibung und der Zeichnung. Die Erfindung wird anhand mehrerer Ausführungsformen beschrieben. In den Zeichnungen zeigen:
- Figur 1: eine Seitenansicht einer erfindungsgemäßen Feuerstelle mit einer erfindungsgemäßen Vorrichtung zur Regelung eines Schornsteindruckes gemäß einer ersten Ausführungsform; und
- Figur 2: eine Seitenansicht einer erfindungsgemäßen Feuerstelle mit einer Vorrichtung zur Regelung des Schornsteindruckes gemäß einer zweiten Ausführungsform.

In Figur 1 ist eine Feuerstelle 10, in Form eines Kamins gezeigt. Die Feuerstelle kann jedoch auch ein Gas- oder Ölkessel, ein Kachelofen, ein Holzofen, ein Ölofen oder dergleichen sein.

Die gezeigte Feuerstelle 10 weist einen mit einer Tür verschließbaren Feuerraum 12 auf, wobei der Feuerraum 12 durch die Tür mit Holz befüllbar ist.

Die Feuerstelle 10 weist ferner eine in den Feuerraum 12 führende Zuluftleitung 14 und eine aus dem Feuerraum 12 führende Abgasleitung 16 auf, die zu einem Schornstein 18 führt. Die Zuluftleitung 14 ist in Figur 1 als eine durch die Außenwand eines Gebäudes geführte Leitung gezeigt.

In der Abgasleitung 16 ist eine schematisch gezeigte Drosselvorrichtung 19 vorgesehen, die die Abgasleitung 16 ganz oder teilweise öffnen bzw. verschließen kann. Die Drosselvorrichtung 19 ist dabei insbesondere als Klappe ausgebildet, die von einem Antrieb, insbesondere einem Motor 20, ansteuerbar ist. Die Drosselvorrichtung 19 ist mit einem Druckkonstantregler 22 verbunden und von diesem ansteuerbar.

Der Druckkonstantregler 22 weist einen Drucksensor 24, insbesondere einen Differenzdrucksensor, auf, der mit zwei Messstellen 26, 28 verbunden ist. Die erste Messstelle 26 ist in der in den Feuerraum 12 führenden Zuluftleitung 14 und die zweite Messstelle 28 in der aus dem Feuerraum 12 führenden Abgasleitung 16 angeordnet. Der Drucksensor 24 führt eine Differenzdruckmessung an den beiden Messstellen 26, 28 durch. Weicht die gemessene Druckdifferenz von einem Soll-Differenzdruck von etwa 12 Pascal ab, wird der Motor 20 angesteuert und der Strömungsdurchlass der Abgasleitung 16 durch die Drosselvorrichtung 19 eingestellt. So werden Schwankungen im Schornsteinzug reguliert.

Darüber hinaus ist gegebenenfalls eine weitere nicht gezeigte Drosselvorrichtung in der Zuluftleitung 14 vorgesehen, mittels der die Zuluft steuerbar ist.

Auch kann zusätzlich eine Lüftungsüberwachung 30 an den Druckkonstantregler 22 angebunden sein. Mit der Lüftungsüberwachung 30 wird der im Wohnraum vorherrschende Druck gemessen. Sinkt der gemessene Druck im Wohnraum beispielsweise durch den Betrieb einer Dunstabzugshaube auf einen Wert ab, der für eine im Wohnraum befindliche Person gefährlich wird, da dann die Abgase der Feuerstelle in den Wohnraum gezogen werden können, wird das Gerät (beispielsweise die Dunstabzugshaube) abgeschaltet.

In Figur 2 ist eine Alternative gezeigt. Diese unterscheidet sich von der in Figur 1 gezeigten Ausführungsform nur darin, dass die Zuluftleitung 14 keine durch eine Außenwand des Gebäudes geführte Leitung ist, sondern ein zweizügiger Schornstein vorgesehen ist, d.h. die Abgase werden in einer Abgasleitung des Schornsteins nach außen geführt und die Zuluftleitung zieht Luft aus einer Luftleitung des Schornsteins. Die Funktionsweise dieser Ausführungsform entspricht der ersten Ausführungsform, weshalb auf die obigen Erläuterungen verwiesen wird.

Insbesondere bei einem sogenannten atmosphärischen Gaskessel, bei dem die benötigte Luft zum Verbrennen selbstständig nachströmt, ist der Einsatz der oben beschriebenen Vorrichtung besonders effektiv.

## Patentansprüche

1. Vorrichtung zur Regelung eines Schornsteindruckes für eine Feuerstelle (10), mit einem Druckkonstantregler (22),
einem Drucksensor (24), der mit mindestens zwei Messstellen (26, 28) verbunden ist und eine Differenzdruckmessung durchführt,
wobei eine erste Messstelle (26) vor einem Feuerraum (12) und eine zweite Messstelle (28) nach dem Feuerraum (12) angeordnet ist und
wobei der Druckkonstantregler (22) mit einer Drosselvorrichtung (19) verbunden ist und in Abhängigkeit des gemessenen Differenzdruckes die Drosselvorrichtung (19) ansteuerbar ist.

2. Vorrichtung zur Regelung eines Schornsteindruckes nach Anspruch 1, **dadurch gekennzeichnet, dass** die Drosselvorrichtung (19) in einer Abgasleitung (16) angeordnet ist, wobei die Abgasleitung (16) einerseits an den Feuerraum (12) angeschlossen ist und andererseits an einen Schornstein (18) angeschlossen ist.

3. Vorrichtung zur Regelung eines Schornsteindruckes nach Anspruch 1 oder 2, **dadurch gekennzeichnet, dass** die Drosselvorrichtung (19) als Klappe ausgebildet ist.

4. Vorrichtung zur Regelung eines Schornsteindruckes nach einem der vorhergehenden Ansprüche, **dadurch gekennzeichnet, dass** eine weitere Drosselvorrichtung zum Freigeben, Drosseln oder Schließen einer Zuluftleitung (14) vorgesehen ist.

5. Vorrichtung zur Regelung eines Schornsteindruckes nach einem der vorhergehenden Ansprüche, **dadurch gekennzeichnet, dass** eine Lüftungsüberwachung (30) an den Druckkonstantregler (22) angeschlossen ist.

6. Feuerstelle mit einer Vorrichtung zur Regelung eines Schornsteindruckes nach einem der vorhergehenden Ansprüche.

7. Verfahren zur Schornsteindruckkonstantregelung mit einer Vorrichtung nach einem der Ansprüche 1 bis 5, **dadurch gekennzeichnet, dass** mit dem Drucksensor (24) eine Differenzdruckmessung durchgeführt wird und in Abhängigkeit der gemessenen Druckdifferenz die Drosselvorrichtung (19) angesteuert wird.
